# EUROPÄISCHE PATENTSCHRIFT

(11) **EP 0 096 278 B1**
(45) Veröffentlichungstag und Bekanntmachung des Hinweises auf die Patenterteilung: **25.03.1987**
(21) Anmeldenummer: 83105076.0
(22) Anmeldetag: 21.05.1983
(51) Int. Cl.: B21D 5/02, G05B 19/42

(54) **Verfahren zum Blechbiegen und Einrichtung zur Ausübung des Verfahrens**
Method of binding plate, and apparatus for doing so
Procédé de pliage de tôle et dispositif pour la mise en oeuvre dudit procédé

(30) Priorität: 07.06.1982 AT 2207/82
(43) Veröffentlichungstag der Anmeldung: 21.12.1983
(73) Patentinhaber: Hämmerle AG, CH-4800 Zofingen (CH)
(72) Erfinder: Hänni, Eduard, CH-4800 Zofingen (CH); Frei, Theo, CH-4800 Zofingen (CH)
(74) Vertreter: Rottmann, Richard, Dipl.-Ing.

## Beschreibung

Die Erfindung betrifft ein Verfahren zum Blechbiegen mit einem Biegestempel und einer Matrize, in welche der Biegestempel je nach Biegewinkel mehr oder weniger eindringt. Ein solches Verfahren ist z. B. aus der GB-A-2 041 802 bekannt.

In bekannter Weise wird der Biegewinkel durch die Höhenlage der Stempelkante bezüglich der Auflagestellen in der Matrize bestimmt. Bei Feinblechen muss diese Lage auf der ganzen Kantenlänge innerhalb einer Toleranz von wenigen hundertstel Millimeter liegen, da eine Abweichung von 0,04 mm bereits einen Fehler von 1° ergibt. Dies bedingt eine sehr genaue Einhaltung der unteren Endstellung des Biegestempels und die genaue Kompensation der Maschinen- und Werkzeugfehler.

Eine wesentliche Vereinfachung und Verbesserung brachte der Vorschlag, die Lage des Stempels durch eine Höhenverstellung des Matriezenbodens zu bestimmen, wodurch die ganzen maschinenseitigen Einflüsse auf den Biegewinkel ausgeschaltet werden. Der gewünschte Winkel kann durch Höhenverstellung des Matrizenbodens einfach und wiederholbar bestimmt werden. Es besteht auch die Möglichkeit, durch programmgesteuerte oder NC-gesteuerte Verstellung des Matrizenbodens verschiedene Winkel hintereinander in einem Arbeitsgang zu biegen.

Es hat sich aber gezeigt, dass trotz genauer Einstellung und Einhaltung der Eindringtiefe, z. B. durch genaue Höheneinstellung des Matrizenbodens, bei der Wiederholung des Biegevorganges an verschiedenen qualitativ gleichwertigen Blechstücken Abweichungen im Biegewinkel entstehen. Dies hängt damit zusammen, dass beim Biegevorgang im Blech nie die theoretische scharfe Kante entsteht, sondern diese mehr oder weniger abgerundet wird. Der Radius der Abrundung beeinflusst dabei den Biegewinkel in ganz erheblichem Masse. Andererseits variiert die Abrundung bei zwei theoretisch gleichwertigen Blechen je nach Fabrikation, Struktur etc. Mit anderen Worten, zwei von verschiedenen Fabrikanten hergestellte qualitativ gleichwertige Blechstücke weisen nach der Bearbeitung an der gleichen Einrichtung und bei gleichbleibender Einstellung derselben, abweichende Biegewinkel auf, da die beim Biegen entstandenen Abrundungen voneinander verschieden sind. Dies ist ein grosser Nachteil, welcher bis jetzt nicht befriedigend beseitigt werden konnte.

Ziel der Erfindung ist es, diesen Nachteil zu beheben und ein Verfahren vorzuschlagen, mittels welchem die Eindringtiefe exakt dem zu erzielenden Winkel entsprechend so bestimmt werden kann, dass dabei die individuellen variablen Blecheigenschaften Berücksichtigung finden.

Erfindungsgemäss wurde nun erkannt, dass der Biegewinkel bei gleichbleibender Eindringtiefe des Biegestempels von der Grösse der während des Biegevorganges auftretenden Biegekräfte abhängig ist. Dementsprechend zeichnet sich das vorgeschlage Verfahren eingangs erwähnter Art, durch die Kennzeichnenden Merkmale des Anspruchs 1 aus.

Die Einrichtung zur Ausübung des Verfahrens weist einen Biegestempel und eine Matrize, in welche der Biegestempel je nach Biegewinkel mehr oder weniger eindringt, sowie eine Druckmesseinrichtung auf. Der bezüglich der Einrichtung zur Durchführug des Verfahrens nächstkommende Stand der Technik ist mit der US-A-3 564 883 gegeben, die - für einen anderen Zweck - eine Duckmesseinrichtung vorsieht. Zur Lösung der Aufgabe sind erfindungsgemäss bei einer gattungsgemäßen Einrichtung die Kennzeichenmerkmale von Anspruch 3 vorgesehen. Der Rechner kann auch mit der Steuerung zur Höhenverstellung des Matrizenbodens gekoppelt sein.

Auf beiliegender Zeichnung sind Diagramme zur Erläuterung des Verfahrens und eine beispielsweise Ausführung der Einrichtung schematisch dargestellt.

Es zeigen :
Figur 1 eine schematische Skizze ;
Figur 2 ein Kräfteverlauf-Diagramm ;
Figur 3 ein weiteres Diagramm, welches den Zusammenhang zwischen Eindringtiefe und Biegewinkel für verschiedene Bleche zeigt ;
Figur 4 die schematische Darstellung eines Biegestempels in Seitenansicht und
Figur 5 eine Stirnansicht zu Fig.4.

Wie aus der schematischen Skizze in der Fig. 1 ersichtlich ist, wird der Biegewinkel a durch die Lage der Kante 1 des Biegestempels 2 bezüglich der Auflagekanten 3 und 4 der Matrize 5 bestimmt. Diese Lage wird durch die Eindringtiefe h gegeben. Beim Biegen wird aber das Blech 6 mit einem Radius 7 gebogen, welcher je nach Blecheigenschaften verschieden ist, und zwar auch bei qualitativ gleichwertigen Blechen, die durch verschiedene Hersteller oder zeitlich verschieden hergestellt wurden. Daraus folgt, dass bei gleichbleibender Eindringtiefe h des Stempels 2 auch bei der Verwendung der gleichen Matrize 5 mit den Auflagekanten 3 und 4 der Winkel a nicht gleich bleibt, sondern sich ändert. Wenn nun der Kräfteverlauf in Fuktion des Weges aufgezeichnet wird, so erhält man für verschiedene aber qualitativ gleichwertige Bleche die Kurven 10, 11 und 12 der Fig. 2, wobei mit dem Weg die Eindringtiefe h gemeint ist.

Aus dem Diagramm ist ersichtlich, dass während des Biegevorganges bis zum Erreichen der Eindringtiefe h das Blech 11 weniger und das Blech 12 mehr Kraft benötigt als es zum Biegen des Bleches 10 erforderlich ist. Dies wirkt sich so aus, dass bis zum Erreichen der Eindringtiefe h das Blech 10 z. B. genau auf 90° gebogen ist, das weichere Blech 11 etwas weniger, z. B. auf 91°, während das härtere Blech 12 auf 89° gebogen wird.

In der Fig. sind diese Verhältnisse veranschaulicht, indem die Abhängigkeit des Biegewinkels a von der Eindringtiefe für verschiedene Bleche 10, 11 und 12 gezeigt wird. Um bei allen drei Blechen 10, 11 und 12 den gewünschten Winkel 90° zu erreichen, genügt beim Blech 12 eine kleinere Eindringtiefe, während beim Blech 11 eine grössere Eindringtiefe als beim Blech 10 erforderlich ist. Es besteht also eine Funktion zwischen Biegewinkel a und Eindringtiefe h, welche vom jeweiligen kräftverlauf abhängt. Erfindungsgemäss wird deshalb die Grösse und der Verlauf der benötigten Biegekraft im Biegestempel gemessen und ein Rechner mit den Messwerten gespeist, welcher die Eindringtiefe für das betreffende Blech individuell bestimmt und den Stempelvorschub entsprechend beeinflusst.

Im Gebrauch wird während eines Probelaufes ein Blech auf den gewünschten Winkel exakt gebogen und während des Biegevorganges die Grösse und der Verlauf der Biegekraft im Biegestempel in Fuktion der Eindringtiefe gespeichert. Beim Biegen eines weiteren Bleches wird der Kräfteverlauf mit dem gespeicherten Kräfteverlauf verglichen und die Unterschiede zur Korrektur der Eindringtiefe verwendet.

In den Fig. 4 und 5 ist ein Biegestempel 20 dargestellt, welcher aus einem oberen Teil 21 und aus einem unteren Teil 22 besteht. Die beiden Teile 21 und 22 weisen an ihren einander zugekehrten Seiten je eine Hohlraumhälfte 23 bzw. 24 auf, die zusammen einen Hohlraum zur Aufnahme einer Messeinrichtung 25 bilden. Diese kann z. B. als elektrische Kraftmessdose auf Piezoquarzbasis ausgebildet sein. Es kann auch ein soganannter strain gauge verwendet werden. Auf dem unteren Teil 22 des Stempels ist beidseitig je eine Führungsschiene 26 mit Schrauben 27 befestigt, um den oberen Teil 21 seitlich zu stützen und zu führen. Der Stempeloberteil 21 wird bei 28 in üblicher Weise in den Stempelhalter einer hydraulischen Presse eingespannt. Der auf den Stempeloberteil 21 ausgeübte Druck wird in dieser Weise über die Messeinrichtung 25 auf den Unterteil 22 mit Biegekante 29 weitergeleitet. Die Messeinrichtung ermittelt die momentan ausgeübte Kraft. Die Messwerte werden in einem Rechner registriert und verarbeitet. Dieser kann entweder den Hubweg des Stempels z. B. direkt beeinflussen oder, falls eine Matrize mit verstellbarem Matrizenboden verwendet wird, auf die Verstellvorrichtung des Matrizenbodens einwirken, welcher dann in die Stellung gebracht wird, welche dem gewünschten Biegewinkel entspricht, wobei die individuellen Blecheigenschaften berücksichtigt wurden.

Falls der Biegestempel in der Längsrichtung in kurze Stücke aufgeteilt ist, was oft erforderlich ist, damit auf der ganzen Kantenlänge gleichmässig gefahren wird, so genügt es, einen einzigen Stempelteil mit der erwähnten Messeinrichtung zu versehen, da die Kraftverteilung entlang der ganzen Kantenlänge gleichmässig bleibt.

Das beschriebene Verfahren und die Vorrichtung bilden einen wesentlichen Fortschritt in der Blechbearbeitung, insbesondere von Feinblechen, die ohne Rücksicht auf individuelle Strukturverschiedenheiten ohne Einstell- und Korrekturarbeiten mit grosser Präzision automatisch bearbeitet werden können.

## Patentansprüche

1. Verfahren zum Blechbiegen mit einem Biegestempel (2) und einer Matrize (5), in welche der Biegestempel (2) je nach Biegewinkel (a) mehr oder weniger eindringt, dadurch gekennzeichnet, dass die Grösse und der Verlauf der während der Deformation des Blechstückes benötigten Biegekraft ermittelt wird, indem während eines Probelaufes ein Blech auf den gewünschten Winkel exakt gebogen wird und während des Biegevorganges die Grösse und der Verlauf der Biegekraft im Biegestempel in Funktion der Eindringtiefe gespeichert werden, worauf die ermittelte Biegekraft zur Bestimmung der Eindringtiefe verwendet wird, indem beim Biegen eines weiteren Bleches der Kräfteverlauf mit dem gespeicheiten Kräfteverlauf verglichen und die Unterschiede zur Korrektur der Eindringtiefe (h) verwendet werden.

2. Verfahren nach Anspruch 1, dadurch gekennzeichnet, dass die im Biegestempel (2) während der Deformation des Bleches auftretende Biegekraft gemessen und registriert wird.

3. Einrichtung zum Blechbiegen zur Durchführung des Verfahrens nach Anspruch 1 oder 2 mit einem Biegestempel (2, 20) und einer Matrize (5), in welche der Biegestempel (2, 20) je nach Biegewinkel (a) mehr oder weniger eindringt, sowie mit einer Druckmesseinrichtung (25), dadurch gekennzeichnet, dass die Druckmesseinrichtung (25) im auswechselbaren Biegestempel (20) eingesetzt und zur kontinuierlichen Ermittlung der Grösse und des Verlaufes der im Biegestempel (20) während eines Probelaufes auftretenden, zur exakten Deformation des Blechstückes auf den gewünschten Winkel bestimmten Kräfte eingerichtet ist und mit einem Rechner in Verbindung steht, der die während des Biegebetriebes auftretenden Biegekräfte mit den registrierten Werten vergleicht und eine Steuervorrichtung beeinflusst, die mit dem Stempelvorschub in Verbindung steht und diesen zur Aufhebung von Abweichungen zusätzlich bewegt.

4. Einrichtung nach Anspruch 3, dadurch gekennzeichnet, dass die mit dem Rechner verbundene Steuervorrichtung zur Bestimmung der Stellung eines höhenverstellbaren Matrizenbodens eingerichtet ist.

5. Einrichtung nach Anspruch 4, dadurch gekennzeichnet, dass der auswechselbare Biegestempel (20) einen oberen Teil (21) und einen gegenüber diesem beweglichen unteren Teil (22) aufweist, welche Teile (21, 22) an ihren einander zugekehrten Seiten je eine Hohlraumhälfte (23 bzw. 24) aufweisen, die zusammen einen Hohlraum zur Aufnahme der Messeinrichtung bilden, welche unter Wirkung der Stempelbelastung steht.

6. Einrichtung nach den Ansprüchen 3 und 5, dadurch gekennzeichnet, dass die Messeinrichtung als elektrische Kraftmessdose auf Piezoquarzbasis ausgebildet ist.

## Claims

1. A method of bending a plate with a bending punch (2) and a die (5) into which the bending punch penetrates to a greater or lesser extent depending on the bending angle (a), characterized in that the magnitude and variation of the bending force required during deformation of the plate unit are determined in the manner that during a test run a plate is bent to precisely the angle required and that during the bending operation, the magnitude and variation of the bending force within the bending punch are stored as a function of the depth of punch penetration where upon the resulting bending force is utilized to determine the depth of penetration in the manner that by bending another plate the graph of forces is compared with the stored graph of forces and the differences are utilised for correction of the depth of penetration.

2. A method according to claim 1, characterized in that, the bending force arising within the bending punch during the deformation of the plate is measured and recorded.

3. Apparatus to bending a plate for carrying out the method according to claims 1 or 2, with a bending punch (2, 20) and a die (5) into which the bending punch (2, 20) penetrates to a greather or lesser extent depending on the bending angle (a) and a measuring system, characterized in that, the measuring system (25) is provided in said changeable punch and is arranged to continuously determine the magnitude and variation of the bending forces occuring during a test run in order to bent the plate precisely the angle required, said measuring system being in communication with a calculating device which compare the bending forces to-the stored values and which influences a control unit effecting the punch feed in order to correct differences by an additional motion of the punch.

4. Apparatus according to claim 3, characterized in that, the calculating device, coupled to the control system, determines the position of a vertically displaceable die bottom.

5. Apparatus according to claim 4, characterized in that the changeable bending punch (20) has an upper section (2) and a lover section (22) movable with respect thereto, said sections (21, 22) each having a cavity (23 resp. 24) in their sides turned towards each other which in combination form a housing for reception of the measuring system which is under influence of the punch load.

6. Apparatus according to claims 3 and 5, characterized in that the measuring system is constituted by an electrical pressure gauge using a piezoelectric quartz crystal.

## Revendications

1. Procédé pour le pliage de tôles avec une étampe (2) de pliage et une matrice (5), dans laquelle l'étampe (2) pénètre plus ou moins suivant l'angle a de pliage, caractérisé en ce que la grandeur et le tracé de la force de pliage nécessaire pendant la déformation de la pièce de tôle sont déterminés, du fait que, pendant un essai, une tôle a été pliée exactement à l'angle voulu, et que l'on a mis en mémoire, pendant l'opération de pliage, l'importance et le tracé de la force agissant sur l'étampe en fonction de la profondeur d'enfoncement, après quoi l'on a utilisé la force de pliage constatée pour la détermination de la profondeur d'enfoncement, pendant qu'au cours du pliage d'une autre tôle, on a comparé le tracé des forces avec le tracé mis en mémoire et utilisé les différences pour corriger la profondeur h d'enfoncement.

2. Procédé suivant la revendication 1, caractérisé en ce que sur l'étampe (2), la force de pliage qui agit pendant la déformation de la tôle est mesurée et enregistrée.

3. Appareil pour le pliage de tôles, pour l'exécution du procédé suivant l'une des revendications 1 et 2, comportant une étampe (2, 20) et une matrice (5) dans laquelle l'étampe (2, 20) s'enfonce plus ou moins suivant l'angle de pliage désiré (a), ainsi qu'un instrument (25) de mesure de la pression, caractérisé en ce que cet instrument (25) de mesure de la pression est inséré dans l'étampe (20) interchangeable, et est installé pour déterminer continuellement l'importance et le tracé des forces qui agissent, pendant un essai, sur l'étampe (20), et destinés à déformer exactement la pièce de tôle sur l'angle voulu, instrument qui est en liaison avec un calculateur qui compare pendant l'opération de pliage, les forces qui y agissent en fonction des valeurs enregistrées et commande un dispositif qui est en liaison avec l'avancement de l'étampe, et déplace cette dernière supplémentairement pour éviter les écarts.

4. Appareil suivant la revendication 3, caractérisé en ce que le dispositif de commande relié au calculateur est installé de façon à déterminer la position d'un fond de matrice dont la hauteur est réglable.

5. Appareil suivant la revendication 4, caractérisé en ce que l'étampe interchangeable (20) présente une partie supérieure (21), et une partie inférieure (22), mobile par rapport à la précédente, ces parties (21, 22) présentant, sur leurs faces tournées l'une vers l'autre, chacune une moitié d'une cavité (23 ou 24) qui forment en commun une cavité destinée à recevoir l'instrument de mesure qui est soumis à l'action de la contrainte exercée sur l'étampe.

6. Appareil suivant les revendications 1 à 5, caractérisé en ce que l'instrument de mesure est réalisé sous la forme d'une boîte dynamométrique électrique à base de quartz piézo-électrique.
